# EUROPÄISCHE PATENTSCHRIFT

(11) **EP 1 185 996 B1**
(45) Veröffentlichungstag und Bekanntmachung des Hinweises auf die Patenterteilung: **10.09.2003**
(21) Anmeldenummer: 00949083.0
(22) Anmeldetag: 09.06.2000
(51) Int. Cl.: H01H 33/98, H01H 33/70

(54) **HOCHSPANNUNGSLEISTUNGSSCHALTER MIT EINEM ABSTRÖMKANAL**
HIGH-VOLTAGE CIRCUIT BREAKER WITH A DISCHARGE CHANNEL
DISJONCTEUR D'ALIMENTATION HAUTE TENSION DOTE D'UN CANAL D'ECOULEMENT

(30) Priorität: 11.06.1999 DE 19928080
(43) Veröffentlichungstag der Anmeldung: 13.03.2002
(73) Patentinhaber: SIEMENS AKTIENGESELLSCHAFT, 80333 München (DE)
(72) Erfinder: LEHMANN, Volker, D-14929 Treuenbrietzen (DE); DIENEMANN, Hold, D-12527 Berlin (DE); LOEBNER, Friedrich, D-14059 Berlin (DE); PUNGER, Michael, D-13469 Berlin (DE); WIESINGER, Claudia, D-14089 Berlin (DE); HAGEN, Jörg, D-10243 Berlin (DE); KNOBLOCH, Hartmut, D-13583 Berlin (DE); BERGMANN, Ralf, D-13627 Berlin (DE)
(86) Internationale Anmeldenummer: DE0001918
(87) Internationale Veröffentlichungsnummer: WO00077809

(56) Entgegenhaltungen:
- EP-A- 0 177 714
- EP-A- 0 195 904
- EP-A- 0 515 267
- EP-A- 0 785 562
- DE-A- 3 211 272
- FR-A- 2 709 596

## Beschreibung

Die Erfindung bezieht sich auf einen Hochspannungsleistungsschalter mit zwei Lichtbogenkontaktstücken, die im Ausschaltfall voneinander getrennt werden und zwischen denen ggf. in einem mit einem Löschgas gefüllten Lichtbogenraum ein Lichtbogen gezogen wird, wobei durch den Lichtbogen aufgeheiztes Löschgas von der Engstelle einer den Lichtbogenraum umgebenden Isolierdüse aus durch wenigstens einen Abströmkanal abströmt, welcher mehrere von dem Löschgas nacheinander durchlaufende Bereiche aufweist.

Ein derartiger Hochspannungsleistungsschalter ist beispielsweise aus der DE-U 93 14 779.1 bzw. aus der DE-OS 29 47 957 bekannt.

Bei den bekannten Leistungsschaltern wird jeweils zwischen zwei Lichtbogenkontaktstücken im Ausschaltfall ein Lichtbogen gezogen, der durch ein Löschgas beblasen wird und dadurch gelöscht und am Rückzünden gehindert werden soll. Oft ist ein Heizraum vorgesehen, in dem durch den Lichtbogen aufgeheiztes Löschgas unter hohem Druck bis zum nachsten Stromnulldurchgang des zu schaltenden Stromes gespeichert wird, um danach beim Druckabfall im Lichtbogenraum zum Lichtbogenraum zurückzuströmen und dort das Löschgas zu kuhlen. Um eine effektive Kühlung zu erreichen, muß danach das Löschgas durch einen Abströmkanal in einen Expansionsraum abströmen können.

Damit die Innenwände eines Kapselungsgehäuses eines Leistungsschalters durch kontaminierte heiße Löschgase nicht beschädigt oder verschmutzt werden, wird das Löschgas in einer Kühleinrichtung gekühlt und entionisiert. Solche Kühleinrichtungen weisen beispielsweise sog. Mesh cooler in Form von Lochblechen und Metallgeweben auf, in denen die Wechselwirkungsoberfläche für das heiße Löschgas extrem groß ist.

Durch die Kühlung des Löschgases wird auch verhindert, daß bei einem zeitnahen weiteren Schaltvorgang ionisiertes Löschgas in die Schaltstrecke zwischen den Lichtbogenkontaktstücken einströmt.

Es wurde gefunden, daß für ein optimales Schaltverhalten ein gewisser Rückstau des Löschgases im Abströmkanal notwendig ist, das jedoch ein zu großer Rückstau beispielsweise infolge eines dichten Metallgewebes, durch das das Löschgas hindurchströmen muß, die Lichtbogenlöschung behindern kann.

Der vorliegenden Erfindung liegt daher die Aufgabe zugrunde, einen Hochspannungsleistungsschalter der eingangs genannten Art zu schaffen, bei dem ein im Hinblick auf die Lichtbogenlöschung optimiertes Abströmverhalten des Löschgases durch den Abströmkanal erreicht wird.

Die Aufgabe wird erfindungsgemäß dadurch gelöst, daß der erste, der Engstelle der Düse zugewandte Bereich einen gegenüber der Engstelle verringerten spezifischen Strömungswiderstand aufweist und daß dem ersten Bereich in Abströmrichtung des Löschgases wenigstens ein zweiter Bereich, ein dritter Bereich und ein vierter Bereich nachgeordnet sind, wobei der spezifische Strömungswiderstand des zweiten und vierten Bereiches jeweils größer ist als der spezifische Strömungswiderstand des in Abströmrichtung unmittelbar vorangehenden Bereiches und daß der spezifische Strömungswiderstand des dritten Bereiches kleiner ist als derjenige des zweiten Bereiches.

Dadurch, daß sich in dem Abströmkanal Bereiche mit größerem spezifischem Strömungswiderstand und Bereiche mit geringerem spezifischem Strömungswiderstand abwechseln, strömt das Löschgas jeweils unter Abbremsung durch einen Bereich mit größerem spezifischem Strömungswiderstand, um dann in einem Bereich mit geringerem spezifischen Strömungswiderstand, der quasi eine Expansionsvolumen bildet, zur expandieren. Hierdurch ergibt sich ein Rückstauverhalten, das mehrere zeitliche aufeinanderfolgende Rückstaudruckwellen des Löschgases im Lichtbogenbereich erzeugt. Hierdurch läßt sich der Löschgasdruck im Lichtbogenraum in seinen Zeitverlauf steuern und somit ein für die Lichtbogenlöschung bzw. die Vermeidung einer Rückzündung des Lichtbogens optimierter Druckverlauf erreichen.

Unter dem Begriff "spezifischer Strömungswiderstand" wird in diesem Zusammenhang der Strömungswiderstand für das Löschgas bezogen auf die Längeneinheit in Strömungsrichtung verstanden.

Die Erfindung kann vorteilhaft bei Isolierdüsenschaltern eingesetzt werden, die mit einem Heizraum ausgestattet sind, in dem durch den Lichtbogen aufgeheiztes Löschgas bis zum Stromnulldurchgang des zu schaltenden Stroms unter hohem Druck gespeichert werden kann. Zusätzlich kann eine mechanische Kompressionsvorrichtung für das Löschgas in Form eines Kompressionskolbens und eines Kompressionszylinders vorgesehen sein.

Eine vorteilhafte Ausgestaltung der Erfindung sieht vor, daß die jeweils einen größeren spezifischen Strömungswiderstand aufweisenden Bereiche Querschnittsverengungen des Abströmkanals aufweisen.

Solche Querschnittsverengungen können beispielsweise durch eine konische Verengung eines den Abströmkanal umgebenden Rohres, beispielsweise eines den Dauerstromkontakt tragenden Rohres oder durch eine Verdickung eines in dem Abströmkanal zentral verlaufenden Bolzens erreicht werden. In dem Abströmkanal kann auch ein Getriebe zum Antrieb eines Lichtbogenkontaktstückes vorgesehen sein, beispielsweise, wenn beide Lichtbogenkontaktstücke mittels eines gemeinsamen Schalterantriebes gleichzeitig bewegt werden. Das Getriebe ist dann bei der Berechnung der Abströmquerschnitte zu berücksichtigen.

Vorteilhaft können die jeweils einen größeren spezifischen Strömungswiderstand aufweisenden Bereiche jeweils als Düse ausgebildet sein. Verengungen und Düsen in dem Abströmkanal können jeweils durch Einbauten aus einem Isolierstoff, insbesondere Polytetrafluoretylen gebildet sein oder auch mit einem derartigen Material beschichtet sein.

Eine weitere vorteilhafte Ausgestaltung der Erfindung sieht vor, daß einer der Bereiche mit gegenüber dem vorangehenden Bereich größerem spezifischen Strömungswiderstand als radiale Umlenkvorrichtung für die Löschgasströmung ausgebildet ist.

Eine solche radiale Umlenkung kann beispielsweise in Form einer Düse vorgesehen sein, die das axial abströmende Löschgas in eine radiale Richtung oder um mehr als 90° umlenkt. Hinter der Umlenkeinrichtung kann ein größerer Expansionsraum für das Löschgas vorgesehen sein.

Die Erfindung kann außerdem vorteilhaft dadurch ausgestaltet werden, daß wenigstens einer der Bereiche mit größerem Strömungswiderstand als Rückschlagventil oder Gruppe von Rückschlagventilen ausgebildet ist.

Hierdurch wird einerseits ein Rückstau des Löschgases erreicht, da das Löschgas mit einem Teil seiner kinetischen Energie das Rückschlagventil offenhalten muß, andererseits wird ein Zurückströmen des Löschgases, das zu einer Kontamination des Lichtbogenraums mit ionisiertem heißem Löschgas führen könnte, zuverlässig vermieden.

Dabei kann vorteilhaft vorgesehen sein, daß das/die Rückschlagventil(e) eine eine Öffnung verschließende linearbewegliche Platte aufweisen. Es kann jedoch auch vorgesehen sein, daß wenigstens eines der Rückschlagventile wenigstens eine, insbesondere zwei um ein Scharnier schwenkbare Verschlußklappen aufweist.

In einem Scharnierventil können die schwenkbaren Klappen in Durchlaßrichtung fast vollständig aus dem Abströmkanal herausgeschwenkt werden, so daß eine nur geringe Erhöhung des spezifischen Strömungswiderstandes erzielt werden kann.

Es kann außerdem vorteilhaft vorgesehen sein, daß die Bereiche mit höherem spezifischem Strömungswiderstand durch im Abströmkanal angeordnete Körper gebildet sind, die eine Mehrzahl von Durchtrittsöffnungen für das Löschgas aufweisen.

Unter solchen Körpern sind beispielsweise Lochbleche oder Metallgewebe (mesh cooler) zu verstehen.

Die Erfindung kann außerdem vorteilhaft dadurch ausgeführt werden, daß wenigstens ein Bereich mit größerem spezifischem Strömungswiderstand als ein Strömungslabyrinth ausgebildet sind.

Es kann auch vorgesehen sein, daß wenigstens ein Bereich mit größerem spezifischem Strömungswiderstand als eine Kammer mit Eintrittsöffnunqen und Austrittsöffnungen ausgebildet ist, in der bewegliche Körper, beispielsweise PTFE-Kugeln in loser Schüttung angeordnet sind.

Vorteilhaft kann auch vorgeschrieben sein, daß der Abströmkanal sich von der Düsenengstelle aus zu einer Antriebsseite hin erstreckt und daß wenigstens einer der Bereiche mit größerem spezifischem Strömungswiderstand im Sinne der Löschgasströmung einem antriebsseitigen, das antriebsseitige Lichtbogenkontaktstück tragenden Schaltrohr nachgeordnet ist.

Im folgenden wird die Erfindung anhand eines Ausführungsbeispiels in einer Zeichnung gezeigt und nachfolgend beschrieben.

Dabei zeigen die Figuren 1 bis 8 schematisch in einem Längsschnitt einen Teil einer Unterbrechereinheit eines Hochspannungsleistungsschalters, wobei jeweils die Bereiche mit größerem spezifischem Strömungswiderstand und mit geringerem spezifischem Strömungswiderstand im Abströmbereich auf der Seite des als Kontaktpin ausgebildeten Lichtbogenkontaktstücks auf unterschiedliche Weise realisiert sind.

Insbesondere zeigt:
Figur 1 eine Engstelle, die durch eine Einschnürung eines den Kontaktpin umgebenden Kontaktrohres ausgebildet ist,
Figur 2 eine Einschnürung, die durch einen Einsatz in ein Kontaktrohr ausgebildet ist,
Figur 3 zwei Einschnürungen, die jeweils durch Verdickungen des Kontaktpins realisiert sind,
Figur 4 drei Bereiche mit größerem spezifischen Strömungswiderstand, die durch mit Durchtrittsöffnungen versehene Zwischenböden realisiert sind,
Figur 5 einen Bereich mit größerem Strömungswiderstand, der durch ein Ventil mit schwenkbaren Klappen realisiert ist,
Figur 6 einen Bereich mit größerem Strömungswiderstand, der durch eine Verdickung eines Kontaktpins realisiert ist sowie einen Bereich mit größerem Strömungswiderstand, der durch eine Einrichtung zur radialen Gasumlenkung verwirklicht ist,
Figur 7 einen Bereich mit größerem Strömungswiderstand, der durch ein Ventil mit schwenkbaren Klappen realisiert ist sowie eine Einrichtung zur radialen Gasumlenkung und
Figur 8 eine Ausgestaltung des antriebsseitigen Abströmkanals.

In den verschiedenen Figuren sind gleiche Bauteile mit gleichen Bezugszeichen versehen.

Die Figur 1 zeigt einen Teil einer Unterbrechereinheit eines Hochspannungsleistungsschalters mit einem Isoliergehäuse 1, das beispielsweise aus Porzellan oder aus einem Verbundisolator besteht und in dem zwei Dauerstromkontakte 2, 3 angeordnet sind. Das Gehäuse kann in einer anderen Realisierung der Erfindung auch als geerdetes Metallgehäuse ausgebildet sein.

Mit dem beweglichen Dauerstromkontaktstück 2 ist ein bewegliches und antreibbares Lichtbogenkontaktstück 4 verbunden, das als Tulpenkontakt ausgebildet ist. Dieses Lichtbogenkontaktstück weist an seinem Umfang radial federnd angeordnete Kontaktfinger auf.

Im Einschaltzustand wirkt das antreibbare Lichtbogenkontaktstück 4 mit einem ortsfesten Lichtbogenkontaktstück 5 in Form eines Kontaktpins zusammen. Dieser durchsetzt im Einschaltzustand die Engstelle 6 der Isolierdüse 7 und kontaktiert federnd mit dem antreibbaren Lichtbogenkontaktstück 4.

Wird im Ausschaltfall das antreibbare Lichtbogenkontaktstück 4 gemeinsam mit der Isolierdüse 7 und dem Dauerstromkontaktstück 2 in Richtung des Pfeils 8 durch einen nicht dargestellten Schalterantrieb beschleunigt, so werden zunächst die Dauerstromkontaktstücke 2, 3 voneinander getrennt und darauf die Lichtbogenkontaktstücke 4, 5.

Zwischen den Lichtbogenkontaktstücken 4, 5 wird in dem Lichtbogenraum 9 ein Lichtbogen gezogen, der dort befindliches Löschgas, beispielsweise SF₆ (Schwefelhexafluorid) aufheizt, so daß dieses expandiert.

Das expandierte Löschgas wird wenigstens zum Teil durch einen Heizkanal 10 in einen Heizraum 11 geleitet, wo es zunächst gespeichert wird. Beim Stromnulldurchgang des zu schaltenden Wechselstroms erlischt der Lichtbogen 12 und das in dem Heizraum 11 gespeicherte Löschgas stromt durch den Heizkanal 10 zum Lichtbogenraum 9 zurück, um dort durch eine Kühlung das Rückzünden des Lichtbogens beim nächsten erfolgenden Spannungsanstieg zu verhindern.

Die Lichtbogenkontaktstücke 4, 5 entfernen sich unterdessen weiter voneinander, so daß nach kurzer Zeit der Abstand zwischen ihnen so groß ist, daß eine Rückzündung des Lichtbogens nicht zu befürchten ist.

Um optimale Bedingungen für die Löschung des Lichtbogens im Lichtbogenraum und im Bereich der Düsenengstelle 6 zu schaffen, ist gemäß der vorliegenden Erfindung vorgesehen, daß der Abströmkanal, durch den das Löschgas beispielsweise auf der Seite des feststehenden Lichtbogenkontaktstücks 5 abströmt, zunächst einen ersten Bereich 12 aufweist, der einen gegenüber der Düsenengstelle 6 verringerten spezifischen Strömungswiderstand aufweist. Der Abströmquerschnitt ist dort erheblich größer als im Bereich der Düsenengstelle 6.

An den ersten Bereich 12 schließt sich ein zweiter Bereich 13 an, der einen gegenüber dem ersten Bereich größeren spezifischen Strömungswiderstand aufweist. Dieser zweite Bereich ist als Verengung des den Dauerstromkontakt 3 tragenden Kontaktrohres 20 ausgebildet. Der zweite Bereich weist hierzu einen konisch zulaufenden Bereich und eine Düsenengstelle auf.

An den zweiten Bereich 13 schließt sich in Strömungsrichtung des Löschgases der dritte Bereich 14 an, der zunächst eine konische Erweiterung des Abströmkanals und daran anschließend einen zylindrischen Bereich aufweist, wobei im dritten Bereich der spezifische Strömungswiderstand geringer ist als in dem zweiten Bereich 13.

An den dritten Bereich 14 schließt sich ein vierter Bereich 15 an, der im Vergleich zu dem dritten Bereich 14 einen größeren spezifischen Strömungswiderstand aufweist und der als Einrichtung zur radialen Umlenkung der Löschgasströmung nach außen hin ausgebildet ist.

In den Bereichen 13, 15 findet jeweils eine Abbremsung der Löschgasströmung statt, die zu einem Rückstau des Löschgases führt. Somit laufen Druckwellen entgegen der Löschgasströmung in Richtung zum Lichtbogenraum 9 hin.

Diese strömungsaufwärts wandernden Druckwellen wirken sich günstig auf die Bedingungen zur Löschung des Lichtbogens im Lichtbogenraum 9 aus. Die Abstände zwischen den Bereichen mit größerem spezifischem Strömungswiderstand und zwischen den Bereichen mit geringem-spezifischem Strömungswiderstand können so gewählt werden, daß eine optimale zeitliche Abfolge der zum Lichtbogenraum wandernden Rückstauwellen und somit dort ein optimales zeitliches Druckprofil erreicht wird.

In der Figur 2 ist eine Anordnung gezeigt, die bis auf den Abströmkanal der in Figur 1 dargestellten Anordnung gleicht. Dort ist ein erster Bereich 16 des Abströmkanals vorgesehen, der im wesentlichen zylindrisch ausgebildet ist und der einen geringeren spezifischen Strömungswiderstand aufweist als die Düsenengstelle 6 der Isolierdüse 7.

Auf den ersten Bereich 16 folgt ein zweiter Bereich 17, der einen gegenüber dem ersten Bereich vergrößerten spezifischen Strömungswiderstand aufweist, dadurch, daß das Kontaktrohr 21 dort einen Einsatz 22 aufweist, der eine Düsenengstelle im Abströmkanal erzeugt. Der Einsatz 22 kann auch als integraler Bestandteil des Kontaktrohres 21 ausgebildet sein.

Auf den zweiten Bereich 17 folgt ein dritter Bereich 18, in dem sich der Querschnitt des Abströmkanals zunächst erweitert, so daß dort der spezifische Strömungswiderstand geringer ist als in dem zweiten Bereich 17.

Der sich erweiternde Teil des dritten Bereiches 18 mündet in einen zylindrischen Teil.

An den dritten Bereich 18 schließt sich ein vierter Bereich 19 in Form von radialen Durchtrittsöffnungen des Kontaktrohres 21 an, so daß dort eine radiale Umlenkung der Löschgasströmung nach außen stattfindet, die in diesem vierten Bereich 19 einen größeren spezifischen Strömungswiderstand bedingt als im dritten Bereich 18.

Auf diese Weise wechseln sich Bereiche 16, 21 mit geringem spezifischem Strömungswiderstand mit solchen Bereichen 17, 19 mit größerem Strömungswiderstand ab, so daß auch bei dieser Realisierung der Erfindung der Löschgasstrom teilweise rückgestaut wird. Hierdurch können Druckwellen in Aufwärtsrichtung der Löschgasströmung zurückwandern.

In den Bereichen 16, 21 mit geringerem spezifischen Strömungswiderstand kann das Löschgas in gewissem Maß expandieren. Auf diese Weise durchläuft die abströmende Löschgasmenge in zeitlicher Aufeinanderfolge Rückstaubereiche und Expansionsbereiche, so daß sich ein bestimmtes zeitliches Muster von Druckwellen durch den Rückstau erzeugen läßt. Das hierdurch erzielbare zeitliche Profil der Druckwellen im Lichtbogenraum ist vom Abstand der einzelnen Bereiche voneinander und von dem Verhältnis der jeweils vorliegenden spezifischen Strömungswiderstände abhängig.

In der Figur 3 ist eine Ausführung der Erfindung dargestellt, bei der Bereiche 23, 24 mit größerem spezifischem Strömungswiderstand dadurch erzeugt sind, daß der Kontaktpin 25 in diesen Bereichen Verdickungen 25, 26 aufweist.

Zwischen den Verdickungen 25, 26 sind Teile des Kontaktpins 5 mit geringerem Durchmesser vorgesehen, so daß dort Bereiche 27, 28 mit geringerem spezifischem Strömungswiderstand vorliegen.

Gemäß dem in der Figur 4 dargestellten Ausführungsbeispiel sind die Bereiche 29, 30, 31 mit größerem spezifischem Strömungswiderstand mit Platten 32, 33, 34 versehen, die Öffnungen 35 zum Durchtritt von Löschgas aufweisen.

An der Platte 33 sind zusätzlich Verschlußplatten 36 angeordnet, die die Öffnungen in der Platte 33 federbelastet verschließen und die durch abströmendes Löschgas von der Platte 33 abgehoben werden, so daß das Löschgas zwar von der Isolierdüse 7 wegströmen, nicht jedoch zurückströmen kann.

Zwischen den Bereichen 29, 30, 31 sind jeweils Bereiche 37, 38 mit geringerem spezifischen Strömungswiderstand als Expansionsvolumina angeordnet. Dem Bereich 31 ist ein Bereich 39 mit geringerem spezifischen Strömungswiderstand nachgeordnet, auf den ein Bereich 40 in Form von radialen Ausströmöffnungen in dem Kontaktrohr 21 folgt. Diese radialen Ausströmöffnungen 40 bewirken eine Umlenkung der Gasströmung in radialer Richtung und stellen somit ebenfalls einen Bereich mit größerem spezifischem Strömungswiderstand dar.

In der Figur 5 ist eine Unterbrechereinheit teilweise dargestellt, bei der in dem Kontaktrohr 21 ein Rückschlagventil 41 angeordnet ist, das wenigstens zwei um ein Scharnier 42 schwenkbare Klappen 43, 44 aufweist, die im Ruhezustand den Querschnitt des Kontaktrohres 21 verschließen und die von einer Gasströmung im Ausschaltfall geöffnet werden, so daß das Löschgas durch das gebildete Rückschlagventil durchströmen kann. Das Rückschlagventil stellt auch im geöffneten Zustand einen Bereich mit größerem spezifischen Strömungswiderstand dar als der zylindrische Bereich 45 des Kontaktrohres 21. Bildet sich in dem zylindrischen Bereich 46, der sich an das Rückschlagventil anschließt, ein erhöhter Gasdruck aus, so wird ein Zurückströmen des Löschgases durch das Ventil 41 verhindert.

Aus dem zylindrischen Bereich 46 mit geringerem Strömungswiderstand kann das Löschgas durch radiale Ausströmöffnungen 47 ausströmen, die jeweils mit einem Metallgewebe versehen sind. Die Ausströmöffnungen 47 stellen somit Bereiche eines größeren spezifischen Strömungswiderstandes dar. Das Löschgas wird hier radial umgelenkt und gleichzeitig durch das Metallgewebe gekühlt und gebremst.

In der Figur 6 ist eine Unterbrechereinheit eines Hochspannungsleistungsschalters dargestellt, die eine radiale Umlenkeinrichtung 48 in Form einer Düse aufweist, die als Bereich mit größerem spezifischen Strömungswiderstand ausgebildet ist. Diesem Bereich 48 ist ein zylindrischer Bereich 49 vorgeordnet, der einen geringeren spezifischen Strömungswiderstand aufweist. Vor diesem zylindrischen Bereich 49 durchströmt das Löschgas eine Engstelle 50, die durch eine Verdickung des Kontaktpins 51 entsteht und die einen Bereich mit größerem spezifischem Strömungswiderstand darstellt.

Der Umlenkeinrichtung 48 ist ein Ringkanal 52 nachgeordnet, von dem aus das Löschgas durch radiale Ausströmöffnungen 53 in den Expansionsraum 54 abströmen kann.

In der Figur 7 ist eine Unterbrechereinheit dargestellt, die derjenigen in Figur 6 dargestellten Unterbrechereinheit ähnelt, wobei gemäß Figur 7 nicht eine Verdickung des Kontaktpins 51 vorgesehen ist, sondern der Kontaktpin ein Rückschlagventil 52 trägt, das mit mehreren schwenkbaren Platten 58 versehen ist, die für das von dem Lichtbogenraum wegströmende Löschgas einen Bereich mit erhöhtem spezifischem Strömungswiderstand bilden und die ein Rückströmen des Löschgases aus dem Bereich 55 mit verringertem spezifischen Strömungswiderstand in Richtung auf den Lichtbogenraum zu verhindern. Dem Bereich 55 ist eine Umlenkeinrichtung 48 nachgeordnet, von der aus das Löschgas durch einen Ringkanal 56 zu einem Metallgitter 57 strömen kann. Durch die Öffnungen des Metallgitters 57 strömt das Löschgas nach abermaliger Umlenkung in den Expansionsraum 54 ein.

In der Figur 8 ist eine Unterbrechereinheit dargestellt, bei der in dem antriebsseitigen Abströmkanal 59 ein erster zylindrischer Bereich innerhalb des Schaltrohres vorgesehen ist, das den tulpenförmigen Lichtbogenkontakt 4 trägt. Den ersten Bereich nachgeordnet ist ein weiterer Bereich 60, der durch die Ankopplung einer Schaltstange 61 an das Schaltrohr 62 gebildet ist und in dem der spezifische Strömungswiderstand durch eine Querschnittsverengung vergrößert ist. In den dritten Bereich 63 kann das Löschgas behinderungsfrei axial weiterströmen, so daß dort kein Rückstau entsteht.

Der vierte Bereich ist vor einer Abschlußplatte 64 dadurch gebildet, daß dort Löschgas durch radiale Austrittsöffnungen 65 umgelenkt ist und in einem Expansionsraum austreten.

Zusammenfassend ist festzustellen, daß bei der Unterbrechereinheit auf unterschiedliche Weise erreicht werden kann, daß sich in dem Abströmkanal Bereiche mit geringerem spezifischen Strömungswiderstand und Bereiche mit größerem spezifischen Strömungswiderstand abwechseln, wobei Bereiche mit größerem spezifischem Strömungswiderstand als Engstellen, Metallgewebe, Lochplatten oder Rückschlagventile ausgebildet werden können, während Bereiche mit geringerem spezifischen Strömungswiderstand als zylindrische Rohre oder sich erweiternde konusförmige Rohre ausgebildet sein können.

Es erweist sich als vorteilhaft, daß nach der Isolierdüse wenigstens ein Bereich mit geringerem spezifischem Strömungswiderstand in axialer Richtung des Schalters durchlaufen wird, an den sich ein Bereich mit größerem spezifischen Strömungswiderstand anschließt, der ebenfalls in axialer Richtung des Schalters durchströmt wird und daß frühestens danach eine radiale Umlenkung der Gasströmung stattfindet.

Entsprechend wie anhand der Figuren 1 bis 7 beschrieben kann auch der antriebsseitige Abströmkanal ausgebildet sein, der im Inneren des tulpenförmigen Lichtbogenkontaktstücks beginnt.

## Patentansprüche

1. Hochspannungsleistungsschalter mit zwei Lichtbogenkontaktstücken (4,5), die im Ausschaltfall voneinander getrennt werden und zwischen denen ggf. in einem mit einem Löschgas gefüllten Lichtbogenraum (9) ein Lichtbogen (12) gezogen wird, wobei durch den Lichtbogen (12) aufgeheiztes Löschgas von der Engstelle (6) einer den Lichtbogenraum umgebenden Isolierdüse (7) aus durch wenigstens einen Abströmkanal (12,13,14,15,16,17,18,23,24,27,28,29,30,31,37,38,39,41, 45,46,47,48,49,50,52,55,56,57) abströmt, welcher mehrere von dem Löschgas nacheinander durchlaufene Bereiche aufweist,
**dadurch gekennzeichnet, daß**
der erste, der Engstelle (6) der Düse zugewandte Bereich einen gegenüber der Engstelle (6) verringerten spezifischen Strömungswiderstand aufweist und daß dem ersten Bereich in Abströmrichtung des Löschgases wenigstens ein zweiter Bereich (13,17,23,29,41,50,52), ein dritter Bereich (14,18,27,37,46,49,55) und ein vierter Bereich (15,19,24,30,47,48) nachgeordnet sind, wobei der spezifische Strömungswiderstand des zweiten (13,17,23,29,41,50,52), und vierten Bereiches (15,19,24,30,47,48) jeweils größer ist als der spezifische Strömungswiderstand des in Abströmrichtung unmittelbar vorangehenden Bereiches und daß der spezifische Strömungswiderstand des dritten Bereiches (14,18,27,37,46,409,55) kleiner ist als derjenige des zweiten Bereiches (13,17,23,29,41,50,52).

2. Hochspannungsleistungsschalter nach Anspruch 1,
**dadurch gekennzeichnet, daß**
einer der Bereich (15,19,40,47,48) mit gegenüber dem vorangehenden Bereich (14,18,39,46,49,55) größerem spezifischen Strömungswiderstand als radiale Umlenkvorrichtung für die Löschgasströmung ausgebildet ist.

3. Hochspannungsleistungsschalter nach Anspruch 1 oder 2,
**dadurch gekennzeichnet, daß**
die jeweils einen größeren spezifischen Strömungswiderstand aufweisenden Bereiche (13,15,17,19,23,24,29,30,41,47,48,50,52) Querschnittsverengungen des Abströmkanals aufweisen.

4. Hochspannungsleistungsschalter nach Anspruch 3,
**dadurch gekennzeichnet, daß**
die Querschnittsverengungen als Düsen ausgebildet sind.

5. Hochspannungsleistungsschalter nach Anspruch 1 oder einem der übrigen Ansprüche,
**dadurch gekennzeichnet, daß**
wenigstens einer der Bereiche (30,42,52) mit größerem spezifischem Strömungswiderstand als Rückschlagventil oder Gruppe von Rückschlagventilen ausgebildet ist.

6. Hochspannungsleistungsschalter nach Anspruch 5,
**dadurch gekennzeichnet, daß**
das/die Rückschlagventil(e) (30,41,52) eine eine Öffnung ggf. verschließende linearbewegliche Platte aufweist/aufweisen.

7. Hochspannungsleistungsschalter nach Anspruch 5,
**dadurch gekennzeichnet, daß**
wenigstens eines der Rückschlagventile (41,52) wenigstens eine, insbesondere zwei (44) um ein Scharnier (42) schwenkbare Verschlußklappen (43,58) aufweist.

8. Hochspannungsleistungsschalter nach einem der Ansprüche 1 bis 4,
**dadurch gekennzeichnet, daß**
wenigstens einer der Bereiche (29,30,31,47,57) mit größerem spezifischen Strömungswiderstand als ein mit einer Mehrzahl von Durchströmöffnungen (35) versehener Körper (32,33,34) ausgebildet ist.

9. Hochspannungsleistungsschalter nach Anspruch 1 oder einem der übrigen Ansprüche,
**dadurch gekennzeichnet, daß**
wenigstens einer der Bereiche (47) mit größerem spezifischen Strömungswiderstand eine Strömungsdämpfungseinrichtung aufweist.

10. Hochspannungsleistungsschalter nach Anspruch 1,
**dadurch gekennzeichnet, daß**
der Abströmkanal sich von der Düsenengstelle (6) aus zu einer Antriebsseite hin erstreckt und daß wenigstens einer der Bereiche (60,65) mit größerem spezifischem Strömungswiderstand im Sinne der Löschgasströmung einem antriebsseitigen, das antriebsseitige Lichtbogenkontaktstück (4) tragenden Schaltrohr (62) nachgeordnet ist.

## Claims

1. High-voltage circuit breaker having two arcing contact pieces (4, 5) which are separated from one another when disconnected and between which an arc (12) is struck, possibly in an arcing area (9) filled with a quenching gas, with a quenching gas which has been heated by the arc (12) flowing out from the constriction point (6) of an insulating nozzle (7) which surrounds the arcing area, through at least one outlet flow channel (12, 13, 14, 15, 16, 17, 18, 23, 24, 27, 28, 29, 30, 31, 37, 38, 39, 41, 45, 46, 47, 48, 49, 50, 52, 55, 56, 57), which has a number of areas which the quenching gas passes through successively,
**characterized in that**
the first area, which faces the constriction point (6) of the nozzle, has a specific flow resistance which is less than that of the constriction point (6), and **in that** the first area in the outlet flow direction of the quenching gas is followed by at least one second area (13, 17, 23, 29, 41, 50, 52), one third area (14, 18, 27, 37, 46, 49, 55) and one fourth area (15, 19, 24, 30, 47, 48), with the specific flow resistance of the second area (13, 17, 23, 29, 41, 50, 52), and of the fourth area (15, 19, 24, 30, 47, 48), in each case being greater than the specific flow resistance of the immediately preceding area in the outlet flow direction, and **in that** the specific flow resistance of the third area (14, 18, 27, 37, 46, 49, 55) is less than that of the second area (13, 17, 23, 29, 41, 50, 52).

2. High-voltage circuit breaker according to Claim 1,
**characterized in that**
the fourth area (15, 19, 40, 47, 48), whose specific flow resistance is greater than that of the preceding area (14, 18, 39, 46, 49, 55), is in the form of a radial deflection apparatus for the quenching gas flow.

3. High-voltage circuit breaker according to Claim 1 or 2,
**characterized in that**
the areas (13, 15, 17, 19, 23, 24, 29, 30, 41, 47, 48, 50, 52) which each have a higher specific flow resistance, have cross-sectional constrictions in the outlet flow channel.

4. High-voltage circuit breaker according to Claim 3,
**characterized in that**
the cross-sectional constrictions are in the form of nozzles.

5. High-voltage circuit breaker according to Claim 1 or one of the other claims,
**characterized in that**
at least one of the areas (30, 42, 52) having a higher specific flow resistance is in the form of a non-return valve or a group of non-return valves.

6. High-voltage circuit breaker according to Claim 5,
**characterized in that**
the non-return valve or valves (30, 41, 52) has/have a linearly moving plate, which may close an opening.

7. High-voltage circuit breaker according to Claim 5,
**characterized in that**
at least one of the non-return valves (41, 52) has at least one, and in particular two (44), closure flaps (43, 58)
which can pivot about a hinge (42).

8. High-voltage circuit breaker according to one of Claims 1 to 4,
**characterized in that**
at least one of the areas (29, 30, 31, 47, 57) having a higher specific flow resistance is in the form of a body (32, 33, 34) provided with a number of through-flow openings (35).

9. High-voltage circuit breaker according to Claim 1 or one of the other claims,
**characterized in that**
at least one of the areas (47) having a higher specific flow resistance has a flow damping device.

10. High-voltage circuit breaker according to Claim 1,
**characterized in that**
the outlet flow channel extends from the nozzle constriction point (6) to a drive side, and **in that** at least one of the areas (60, 65) having a higher specific flow resistance follows, in the direction of the quenching gas flow, a drive-side vacuum interrupter (62), to which the drive-side arcing contact piece (4) is fitted.

## Revendications

1. Disjoncteur haute tension comportant deux pièces de contact d'arc (4, 5) qui sont séparées l'une de l'autre en cas de coupure et dans lesquelles le cas échéant un arc électrique (12) est généré dans l'espace d'arc (9) rempli d'un gaz d'extinction, le gaz d'extinction chauffé par l'arc électrique (12) s'écoulant depuis l'étranglement (6) d'une buse isolée (7) entourant l'espace d'arc dans au moins un canal d'écoulement (12, 13, 14, 15, 16, 17, 18, 23, 24, 27, 28, 29, 30, 31, 37, 38, 39, 41, 45, 46, 47, 48, 49, 50, 52, 55, 56, 57) qui comporte plusieurs régions parcourues successivement par le gaz d'extinction,
**caractérisé en ce que** la première région dirigée vers l'étranglement (6) de la buse présente une résistance à l'écoulement spécifique réduite par rapport à l'étranglement (6) et **en ce que** au moins une deuxième région (13, 17, 23, 29, 41, 50, 52), une troisième région (14, 18, 27, 37, 46, 49, 55) et une quatrième région (15, 19, 24, 30, 47, 48) sont disposées en aval de la première région par référence au sens écoulement du gaz d'extinction, la résistance spécifique à l'écoulement des deuxième (13, 17, 23, 29, 41, 50, 52) et quatrième (15, 19, 24, 30, 47, 48) régions étant supérieure à la résistance spécifique à l'écoulement de la région directement précédente par référence au sens d'écoulement et **en ce que** la résistance spécifique à l'écoulement de la troisième région (14, 18, 27, 37, 46, 49, 55) est inférieure à celle de la deuxième région (13, 17, 23, 29, 41, 50, 52).

2. Disjoncteur haute tension selon la revendication 1, **caractérisé en ce que** l'une des régions (15, 19, 40, 47, 48) de résistance spécifique à l'écoulement supérieure à celle de la région précédente (14, 18, 39, 46, 49, 55) est conformée en dispositif de déviation radiale pour l'écoulement de gaz d'extinction.

3. Disjoncteur haute tension selon la revendication 1 ou 2, **caractérisé en ce que** les régions de plus grande résistance spécifique à l'écoulement (13, 15, 17, 19, 23, 24, 29, 30, 41, 47, 48, 50, 52) présente des rétrécissements du canal d'écoulement.

4. Disjoncteur haute tension selon la revendication 3, **caractérisé en ce que** les rétrécissements sont conformées en buse.

5. Disjoncteur haute tension selon la revendication 1 ou l'une des autres revendications, **caractérisé en ce que** au moins l'une des régions (30, 42, 52) de plus grande résistance spécifique à l'écoulement est conformée en clapet anti-retour ou en groupe de clapets anti-retour.

6. Disjoncteur haute tension selon la revendication 5, **caractérisé en ce que** le ou les clapets anti-retour (30, 41, 52) comporte une plaque mobile linéairement fermant le cas échéant une ouverture.

7. Disjoncteur haute tension selon la revendication 5, **caractérisé en ce que** au moins l'un des clapets anti-retour (41, 52) comporte au moins un volet, en particulier deux volets (44), de fermeture (43, 58) pivotant autour d'une charnière (42).

8. Disjoncteur haute tension selon l'une des revendications 1 à 4, **caractérisé en ce que** au moins l'une des régions (29, 30, 31, 47, 57) de plus grande résistance spécifique à l'écoulement est conformé en corps (32, 33, 34) doté d'une pluralité d'ouvertures de passage (35).

9. Disjoncteur haute tension selon la revendication 1 ou l'une des autres revendications, **caractérisé en ce que** au moins l'une des régions (47) de plus grande résistance spécifique à l'écoulement comporte un dispositif d'amortissement d'écoulement.

10. Disjoncteur haute tension selon la revendication 1, **caractérisé en ce que** le canal d'écoulement s'étend de l'étranglement de buse (6) vers le côté d'entraînement et **en ce que** au moins l'une des régions (60, 65) de plus grande résistance spécifique à l'écoulement est disposée en aval, par référence à l'écoulement du gaz d'extinction, d'un tube de commutation (62) supportant du côté de l'entraînement la pièce de contact d'arc (4) située du côté de l'entraînement.
